# EUROPÄISCHE PATENTSCHRIFT

(11) **EP 0 268 804 B1**
(45) Veröffentlichungstag und Bekanntmachung des Hinweises auf die Patenterteilung: **27.12.1991**
(21) Anmeldenummer: 87115030.6
(22) Anmeldetag: 14.10.1987
(51) Int. Cl.: H01H 51/22

(54) **Elektrische Schaltanordnung**
Electrical switch disposition
Dispositif d'interrupteur électrique

(30) Priorität: 28.10.1986 GB 8625724
(43) Veröffentlichungstag der Anmeldung: 01.06.1988
(73) Patentinhaber: SIEMENS AKTIENGESELLSCHAFT, 80333 München (DE)
(72) Erfinder: Taylor, Alec, 16 Crossgates Rd. (GB)

(56) Entgegenhaltungen:
- DE-A- 3 246 285
- US-A- 3 683 239

## Beschreibung

Die Erfindung betrifft eine elektrische Schaltanordnung nach dem Oberbegriff des Patentanspruches 1.

Eine derartige Schaltanordnung ist aus der DE-A1-32 46 285 bekannt. Dabei wird der Schalter vom Anker über einen Schieber betätigt. Der magnetische Fluß wird durch einen zwischen einem Schenkel des Elementes und dem ferromagnetischen Anker angeordneten Permanentmagneten erzeugt. In einer Ausführungsform sind zur Erhöhung des magnetischen Flusses zwei Permanentmagnete vorgesehen, die jeweils am selben Schenkel des Elementes anliegen. Damit Geht jedoch Wickelraum für die Spule verloren bzw. muß die Schaltanordnung bei gleichbleibenden Spulendimensionen verlängert werden.

Aus der DE-A1-1 037 593 ist ein Magnetsystem bekannt, dessen Position durch Ansteuerung einer Spule umgeschaltet werden kann. Ein Anker wird in zwei Endstellungen durch zwei Permanentmagnete gehalten. An den Permanentmagneten ist eine elektrische Spule angeordnet. Wenn der Strom durch die Spule in einer bestimmten Richtung fließt, wird das Magnetfeld des Permanentmagneten geändert, so daß auch die Position des Ankers wechselt. Diese Anordnung enthält eine erhebliche Anzahl von Einzelteilen und ist daher aufwendig herzustellen. Außerdem ist die Anordnung verhältnismäßig voluminös.

Aufgabe der vorliegenden Erfindung ist es, eine Schaltanordnung der eingangs genannten Art so auszuführen, daß eine hohe magnetische Haltekraft des Ankers in den Endstellungen bei kompakten Aufbau der Schaltanordnung erzielt wird.

Diese Aufgabe wird durch die im Patentanspruch 1 gekennzeichnete Erfindung gelöst. Durch den zweiten Permanentmagneten wird der magnetische Fluß und damit die Haltekraft des Ankers in der Endposition erhöht, ohne daß ein zusätzlicher Raumbedarf entsteht.

In einer vorteilhaften Ausführungsform weist der Anker ein konisches erstes Ende mit einem vorstehenden ersten Stutzen auf, wobei in einer Endstellung des Ankers das konische Ende an einer entsprechenden konischen, in einen Schenkel des Elementes eingesetzten Buchse anliegt und wobei der Stutzen im mechanischen Kontakt mit dem Schalter ist.

Vorteilhafterweise kann der Anker ein zweites Ende mit einem vorstehenden zweiten Stutzen aufweisen, wobei der zweite Stutzen in einer Endposition an einem Schenkel des Elementes anliegt.

Die Fig. 1 und 2 zeigen ein erstes Ausführungsbeispiel der Erfindung. Dabei zeigt
- Fig. 1: die Schaltanordnung in Draufsicht, und
- Fig. 2: die Schaltanordnung in Schnittdarstellung.

Die elektrische Schaltanordnung ist gebildet aus einem L-förmigen Element mit dem langen Schenkel 1a und dem kurzen Schenkel 1b sowie einem weiteren langen Schenkel 1e, der am Schenkel 1a anliegt, einem dazu parallelen langen Schenkel 1d sowie einem die Schenkel 1e und 1d verbindenden, im wesentlichen parallel zum Schenkel 1b angeordneten Schenkel 1c.

Ein ferromagnetischer Anker 3 ist innerhalb eines Rohrs 6 in Längsrichtung zwischen den Schenkeln 1b und 1c beweglich angeordnet. Ein erster Permanentmagnet 2a ist zwischen dem Schenkel 1a und dem Rohr 6 und ein zweiter Permanentmagnet ist zwischen dem Schenkel 1d und dem Rohr 6 angeordnet. Bei beiden Permanentmagneten 2a und 2b weist jeweils derselbe Pol zum Rohr 6.

Der Teil des Rohrs 6, der nicht von den Permanentmagneten 2a, 2b umgeben ist, ist von einer elektrischen Spule 4 umgeben.

Der Anker 3 ist an seinem unteren Ende konisch ausgeführt und besitzt an seinem oberen und an seinem unteren konischen Ende je einen konischen Stutzen 3b und 3c. Der zweite kurze Schenkel 1c ist mit einer eingesetzten ferromagnetischen Buchse 6 versehen, die eine konische Bohrung aufweist, die der Form des konischen Endes 3a des Ankers 3 entspricht.

Der Stutzen 3b steht in Kontakt mit einem elektrischen Schalter 5. Der elektrische Schalter 5 enthält ein federndes U-förmiges Element 5c, das mit einem elektrischen Kontakt 5a versehen ist, der mit einem feststehenden Kontakt 5b zusammen-arbeitet.

Die Fig. 1 und 2 zeigen die elektrische Schalteinheit mit dem Schalter 5 in der offenen Stellung. In dieser Stellung wird der Anker 3 durch eine Kraft gehalten, die durch den magnetischen Fluß durch die Permanentmagneten 2a und 2b, die Schenkel 1a, 1e, 1d und 1c, die eingesetzte Buchse 1f und den Anker 3 erzeugt wird. In dieser Position ist die magnetische Kraft aufgrund der großen Kontaktfläche zwischen dem konischen Ende 3a und der Buchse 1f verhältnismäßig groß. Beide Permanentmagnete 2a und 2b sind wirksam, um den Anker gegen die Kraft des federnden Elementes 5c zu halten.

Um die Position des Schalter 5 zu ändern, wird die Spule 4 durch einen Strom angesteuert, der einen magnetischen Fluß in Gegenrichtung zu dem durch die Permanentmagnete 2a, 2b verursachten magnetischen Fluß erzeugt. Der Anker 3 bewegt sich nach oben, bis der Stutzen 3c mit dem Schenkel 1b in Kontakt kommt.

In dieser Position kann der Strom ausgeschaltet werden, da der Anker 3 durch den vom Permanentmagneten 2a über die Schenkel 1a, 1b, den Stutzen 3c und den Anker 3 erzeugte magnetische Kraft gehalten wird. In dieser Position ist die magnetische Haltekraft des Ankers 3 geringer als in der offenen Position des Schalters 5, da nur ein Permanentmagnet 2a zu dieser Kraft beiträgt und die Kontaktfläche zwischen dem Stutzen 3c und dem Schenkel 1b relativ klein ist. Diese geringere Haltekraft ist erwünscht, da der Anker 3 in dieser Stellung nicht gegen die Kraft des federnden Elementes 5 wirken muß.

Um die Schaltposition wieder zu ändern, wird ein Strom in entgegengesetzter Richtung durch die Spule 4 geschickt.

Aufgrund der Anordnung der Spule 4 und der Permanentmagnete 2a und 2b zwischen den Schenkeln 1e und 1d sowie dem Anker 3 weist die erfindungsgemäße Schaltanordnung eine sehr kompakte Bauform auf. In beiden Endstellungen des Schalters 5 ist kein Steuerstrom notwendig.

## Patentansprüche

1. Elektrische Schaltanordnung mit einem ferromagnetischen Element (1), das aus einem ersten Schenkel (1a) und einem zweiten kurzen Schenkel (1b) sowie einem dritten kurzen Schenkel (1c) gebildet ist, der im wesentlichen parallel zum gegenüberliegenden zweiten kurzen Schenkel (1b) verläuft, einem Permanentmagneten (2a), der in diesem Element (1a, 1b, 1c) einen magnetischen Fluß erzeugt, einem ferromagnetischen Anker (3), der in seiner Längsrichtung zwischen den zwei kurzen Schenkeln (1b, 1c) und senkrecht zu den von diesen Schenkeln gebildeten Flächen bewegbar ist, mit einer den Anker (3) umgebenden elektrischen Spule (4), die mit einer Ansteuereinheit verbunden ist und den magnetischen Fluß so beeinflußt, daß die Position des Ankers (3) durch Wechsel der Stromrichtung in der elektrischen Spule (4) änderbar ist, sowie mit einem Schalter (5), der von dem Anker (3) betätigt wird, **dadurch gekennzeichnet,** daß das Element (1a, 1b, 1c) einen vierten Schenkel (1d) am Ende eines der kurzen Schenkel (1a, 1b) und parallel zum ersten Schenkel (1a) aufweist, und daß zwischen dem vierten Schenkel (1d) und dem Anker (3) ein zweiter Permanentmagnet (2b) angeordnet ist.

2. Elektrische Schaltanordnung nach Anspruch 1, **dadurch gekennzeichnet,** daß der Anker (3) ein konisches erstes Ende (3a) mit einem vorstehenden ersten Stutzen (3b) aufweist, wobei in einer Endstellung des Ankers (3) das konische Ende (3a) an einer entsprechenden konischen, in den schalterseitigen kurzen Schenkel (1c) eingesetzten Buchse (1f) anliegt und wobei der Stutzen (3b) in mechanischem Kontakt mit dem Schalter (5) ist.

3. Elektrische Schaltanordnung nach Anspruch 1 oder 2, **dadurch gekennzeichnet,** daß der Anker (3) ein zweites Ende mit einem vorstehenden zweiten Stutzen (3c) aufweist, wobei der zweite Stutzen (3c) in einer Endposition am dem schalterseitigen Schenkel gegenüberliegenden Schenkel (1b) anliegt.

## Claims

1. Electrical switching arrangement having a ferromagnetic element (1) which is formed by a first branch (1a) and a second short branch (1b) as well as a third short branch (1c) which extends substantially parallel to the second short branch (1b) located opposite, a permanent magnet (2a) which generates a magnetic flux in this element (1a, 1b, 1c), a ferromagnetic armature (3) which can be moved in its longitudinal direction between the two short branches (1b, 1c) and perpendicularly to the surfaces formed by these branches, having an electrical coil (4) surrounding the armature (3), which coil (4) is connected to a drive unit and influences the magnetic flux so that the position of the armature (3) can be altered by reversing the direction of current in the electrical coil (4), and having a switch (5) which is actuated by the armature (3), **characterised in that** the element (1a, 1b, 1c) has a fourth branch (1d) at the end of one of the short branches (1a, 1b) and parallel to the first branch (1a), and in that, between the fourth branch (1d) and the armature (3), there is arranged a second permanent magnet (2b).

2. Electrical switching arrangement according to claim 1, **characterised in that** the armature (3) has a conical first end (3a) having a projecting first connection piece (3b), with the conical end (3a), in an end position of the armature (3), bearing against a corresponding conical sleeve (1f) inserted in the short branch (1c) on the switch side, and with the connection piece (3b) being in mechanical contact with the switch (5).

3. Electrical switching arrangement according to claim 1 or 2, **characterised in that** the armature (3) has a second end having a projecting second connection piece (3c), with the second connection piece (3c), in an end position, bearing against the branch (1b) located opposite the branch on the switch side.

## Revendications

1. Dispositif électrique de coupure comportant un élément ferromagnétique (1) formé par une première branche (1a) et par une seconde branche courte (1b) ainsi que parune troisième branche courte (1c), qui est sensiblement parallèle à la seconde branche courte opposée (1b), un aimant permanent (2a) qui produit dans cet élément (1a,1b,1c) un flux magnétique, une armature ferromagnétique (3) qui est déplaçable dans sa direction longitudinale entre les deux branches courtes (1b,1c) et perpendiculairement aux surfaces formées par ces branches, une bobine électrique (4), qui entoure l'armature (3), et qui est raccordée à une unité de commande et qui agit sur le flux magnétique de sorte que la position de l'armature (3) peut être modifiée par changement du sens du courant dans la bobine électrique (4), ainsi qu'un interrupteur (5) qui est actionné par l'armature (3), caractérisé par le fait que l'élément (1a,1b,1c) possède une quatrième branche (1d) située à l'extrémité de l'une des branches courtes (1a,1b) et parallèle à la première branche (1a), et qu'un second aimant permanent (2b) est disposé entre la quatrième branche (1d) et l'armature (3).

2. Dispositif électrique de coupure suivant la revendication 1, caractérisé par le fait que l'armature (3) est pourvue d'une première extrémité conique (3a) possédant un premier embout saillant (3b), que lorsque l'armature (3) est dans une position d'extrémité, l'extrémité conique (3a) s'applique contre une douille conique correspondante (1f) insérée dans la branche courte (1c) située sur l'interrupteur et que l'embout (3b) est en contact mécanique avec l'interrupteur (5).

3. Dispositif électrique de coupure suivant la revendication 1 ou 2, caractérisé par le fait que l'armature (3) possède une seconde extrémité comportant un second embout saillant (3c), qui, dans une position d'extrémité, s'applique contre la branche (1b) située à l'opposé de la branche présente sur l'interrupteur.
